# EUROPÄISCHE PATENTSCHRIFT

(11) **EP 1 571 259 B1**
(45) Veröffentlichungstag und Bekanntmachung des Hinweises auf die Patenterteilung: **25.04.2012**
(21) Anmeldenummer: 04030660.7
(22) Anmeldetag: 23.12.2004
(51) Int. Cl.: E01C 19/38, E02D 3/046, E01C 19/28

(54) **Arbeitsgerät mit einem schwingungsgedämpften Führungselement**
Machine with vibration-damped guiding device
Machine avec dispositif de guidage amorti contre les vibrations

(30) Priorität: 01.03.2004 DE 102004009989; 30.03.2004 DE 102004015588
(43) Veröffentlichungstag der Anmeldung: 07.09.2005
(73) Patentinhaber: BOMAG GmbH, 56154 Boppard (DE)
(72) Erfinder: Kremer, Klaus, 56332 Lehmen (DE)
(74) Vertreter: Lang, Friedrich

(56) Entgegenhaltungen:
- EP-A- 1 099 796
- CH-A- 426 660
- DE-A1- 2 132 700
- PATENT ABSTRACTS OF JAPAN Bd. 1999, Nr. 05, 31. Mai 1999 (1999-05-31) & JP 11 036219 A (MIKASA SANGYO KK), 9. Februar 1999 (1999-02-09)

## Beschreibung

Die Erfindung betrifft ein handgeführtes, selbstantreibendes bzw. selbstfortschreitendes Arbeitsgerät, beispielsweise eine Rüttelplatte, eine Vibrationswalze, einen Stampfer und dergleichen zur Bodenverdichtung, gemäß dem Oberbegriff des Anspruchs 1.

Klein bauende, selbstantreibende bzw. selbstfortschreitende Arbeitsgeräte zur Bodenverdichtung der vorgenannten Art werden durch eine Bedienperson, die mit dem Arbeitsgerät läuft, mittels eines Führungselements in der Bewegungsrichtung gesteuert und die hinsichtlich der Gerätefunktionen bedient. Das Führungselement ist üblicherweise als höhenverstellbare Deichsel ausgeführt, an deren Deichselkopf die Steuerungs- und Bedienelemente angeordnet sind.

Da von solchen Arbeitsgeräten Vibrationen ausgehen, insbesondere bei dynamisch verdichtenden Maschinen, müssen die Führungselemente schwingungsgedämpft ausgeführt werden. Hierbei hat sich die Verwendung elastischer Werkstoffe, vorzugsweise der Einsatz so genannter Gummi-MetallVerbindungen, bewährt. Solche Elemente haben insbesondere bei Schubbeanspruchung gute Dämpfungseigenschaften.

Bekannte Ausführungen der Verbindungen zwischen Arbeitsgerät und Führungselement belasten die Dämpfungselemente vorzugsweise in axialer Richtung. Die dabei zumeist vorhandene überlagerte Beanspruchung (Druck, Schub, Torsion) ist zur Erreichung guter Dämpfungseigenschaften nicht geeignet.

Bekannt ist ebenso eine Anordnung, bei der die Dämpfungselemente koaxial zueinander angeordnet sind und das Führungselement über ein Zwischenbauteil mit beiden Dämpfungselementen verbunden ist. Die damit erreichte schwingungstechnisch günstige Auslegung bringt jedoch den Nachteil mit sich, dass Lenkkräfte über die Dämpfungselemente an das Arbeitsgerät übertragen werden müssen und dabei wesentlich erhöhte Spannungen auftreten.

Nach einem Vorschlag in CH 426 660 soll bei einer solchen Anordnung unter die Dämpfungseinrichtung ein metallisches Bauteil zusätzlich eingesetzt werden, das in einer schlitzförmigen Ausnehmung das Führungselement (Deichsel) aufnehmen kann. Werden bei einer solchen Anordnung Lenkkräfte übertragen, legt sich das Führungselement jeweils an die Seitenflächen der Ausnehmung an und überträgt die Lenkkräfte direkt. Nachteilig ist, dass bei Aufbringen von Lenkkräften jeweils die Entkopplung der Schwingungen des Arbeitsgerätes aufgehoben wird. Weitere Nachteile bestehen darin, dass das zusätzliche Führungsteil die Gerätekosten erhöht und nur in einem begrenzten Winkelbereich wirkt.

Die Verbindung des Führungselements mit den Dämpfungselementen bildet zugleich die Stelleinrichtung für das Führungselement. Eine wünschenswerte Anpassung des Einstellwinkels des Führungselements an ergonomische Bedingungen macht es erforderlich, die feste Verbindung des Führungselements mit den Dämpfungselementen zu lösen und nach Neujustierung wieder zu befestigen. Anderenfalls kann nur bei entsprechender Länge des Führungselements durch Aufbringen äußerer Kräfte und damit einhergehende Torsion der Dämpfungselemente eine Anpassung der Lage erreicht werden. Die dabei vorhandenen technischen Bedingungen lassen entweder eine optimierte Auslegung im Hinblick auf Schwingungsdämpfung oder eine erhöhte Beweglichkeit des Führungselements zu.

Aus EP 1 099 796 A ist ein gattungsgemäßer handgeführter Verdichter bekannt, bei dem zur Verminderung der auf die Bedienperson übertragenen Vibrationen eine schwingungsgedämpfte Deichsel verwendet wird. Die Deichsel ist auf einer Platte angebracht, die wiederum mit dem Verdichterrahmen verbunden ist. Zwischen Platte und Verdichterrahmen sind vier Dämpfungselemente angebracht, um die Übertragung der Schwingungen des Verdichters auf die Deichsel zu verringern. Nachteilig an dieser Konstruktion ist allerdings, dass die Deichsel nicht individuell auf den jeweiligen Bediener eingestellt werden kann, was unter Umständen eine ungünstige Körperhaltung hervorruft.

**Die Aufgabe** der Erfindung besteht deshalb darin, ein Führungselement für handgeführte Arbeitsgeräte vorzuschlagen, das auf eine ergonomisch günstige Position einstellbar und leicht nachregulierbar ist, im Falle von Gefahrensituationen schnell aus der Arbeits- in eine ungefährliche Stellung bewegt werden kann, für den Transport des Arbeitsgerätes eingeklappt und gesichert werden kann, eine gute Schwingungsdämpfung ermöglicht ohne dabei die Steuerbarkeit des Arbeitsgerätes nachteilig zu beeinflussen, und das weiterhin robust und kostengünstig ausgeführt werden kann.

Diese Aufgabe wird mit den im Anspruch 1 beschriebenen Merkmalen gelöst.

Erfindungsgemäß wird am Arbeitsgerät an vier Punkten eine Verbindung zum Führungselement hergestellt. Die vier Verbindungspunkte sind vorzugsweise so verteilt, dass eine rechteckige Anordnung entsteht. An jedem der vier Verbindungspunkte ist je ein Dämpfungselement angeordnet. Die Mittelachse der Dämpfungselemente ist dabei so gelegt, dass je zwei Dämpfungselemente koaxial zueinander angeordnet sind.

Die Verbindungspunkte können am Rahmen eines Arbeitsgerätes, an einer Zusatzbaugruppe desselben oder auf einem Zwischenbauteil angeordnet sein.

Über die freien Verbindungspunkte sind die Dämpfungselemente mit einer Konsole verbunden. Vorzugsweise überdeckt die Konsole die gesamte Anordnung der Dämpfungselemente. An der Oberseite der Konsole ist eine zur Aufnahme eines Führungselements geeignete Baueinheit angeordnet. Das Führungselement wird über besagte Baueinheit mit der Konsole und damit mit dem Arbeitsgerät verbunden. Vorzugsweise ist diese Verbindung gelenkig.

Das Führungselement, das als Deichsel oder Führungselement ausgeführt sein kann, ist in einer bevorzugten Ausführungsform durch ein Gelenk mit der Konsole verbunden.

In einer weiteren Ausführungsform kann das Führungselement aus der Arbeitsstellung nach oben geklappt werden und wird in dieser Lage (Transportstellung) durch ein Sicherungselement fixiert. Als Sicherungselemente können alle geeigneten technischen Mittel eingesetzt werden, wobei Stifte, Schraubverbindungen, Riegel, Rastindizes oder Klammern bevorzugt werden.

In der Arbeitsstellung kann einer weiteren Ausführung entsprechend ein Anschlag zusätzlich angeordnet sein. Dieser dient der Fixierung der ergonomisch günstigen Höhe. Es ist möglich, den Anschlag justierbar auszuführen. Dadurch ist die Möglichkeit gegeben, die Arbeitsposition des Führungselements individuell anzupassen.

Eine weitere Ausführungsform verwendet einen Anschlag, dessen die Endposition bestimmende Elemente zusätzlich mit dämpfenden Elementen und/oder der Anschlag selbst gedämpft ausgeführt ist. Ebenso können dämpfende Elemente am Kontaktbereich des Führungselements angeordnet sein. Auf diese Weise wird die Schwingungsdämpfung des Führungselements noch weiter verbessert und zugleich kann eine ungewollte Geräuschentwicklung zwischen Führungselement und Anschlag vermieden werden.

Die Gesamtanordnung ermöglicht es, bei geeigneter Dimensionierung die Dämpfungselemente so anzuordnen, dass Lenkkräfte gleichmäßig auf alle vier Dämpfungselemente wirken und dabei keine Überlastung entsteht. Eine starre Verbindung zwischen Führungselement und Arbeitsgerät ist dabei entbehrlich. Beim Arbeitsvorgang wird über die Dämpfungselemente, die nahezu ausschließlich auf Schub beansprucht werden, eine Entkopplung der Schwingungen des Arbeitsgerätes erreicht. Das klapp- oder schwenkbar ausgeführte Führungselement ermöglicht es, dass eine Platz sparende Ruhe- bzw. Transportstellung bei gleichzeitiger Fixierung des Führungselements ermöglicht werden kann. In Gefahrensituationen kann darüber hinaus das Führungselement hochgeklappt werden. Durch eine stufenlose Einstellung eines Anschlages, der zusätzlich mit Dämpfungseinrichtungen versehen ist, lässt sich eine ergonomisch günstige Stellung des Führungselements erreichen.

Die Erfindung wird nachstehend anhand eines in der Zeichnung dargestellten Ausführungsbeispiels weiter erläutert. Es zeigen schematisch:

Fig. 1 die Anordnung von Anschlusspunkten für ein Führungselement an einem Arbeitsgerät;

Fig. 2 eine perspektivische Ansicht eines Führungselements in einer Arbeitsstellung;

Fig. 3 einen Querschnitt durch eine Einzelheit des Führungselements;

Fig. 4 eine perspektivische Ansicht des Führungselements gemäß Fig. 2 in einer hochgeklappten Stellung; und

Fig. 5 eine perspektivische Ansicht des Führungselements in einer Transportstellung;

Fig. 1 veranschaulicht ein schematisch als angeschnittener Block dargestelltes selbstantreibendes bzw. selbstfortschreitendes Arbeitsgerät 1 zur dynamischen Bodenverdichtung, das von einem zu Fuß mitgehenden Bediener geführt und bedient wird, zum Beispiel eine Rüttelplatte, eine Einradvibrationswalze oder eine Doppelvibrationwalze. An seinem Rahmen sind vier Anschlusspunkte mit jeweils einem Lager 2, 2' für ein handgeführtes Führungselement (Deichsel) 15 (Fig. 2, 4, 5) für den Bediener. Die Lager 2, 2' sind in den Eckpunkten eines Rechtecks angeordnet.

Wie Fig. 1 zeigt, sind jeweils zwei Lager 2, 2' an maschinenseitigen Lagerböcken 8 vorhanden. Sie sind mit Befestigungsbolzen 5 zur Halterung von Dämpfungselementen 6 versehen, über welche die Verbindung des Führungselement 15 mit dem Arbeitsgerät 1 erfolgt. Die Dämpfungselemente 6 sind paarweise entlang von gedachten Querachsen 4, 4' ausgerichtet, die parallel zur Querrichtung des Arbeitsgeräts 1 verlaufen. Der Abstand der Lager 2, 2' entlang der Querachsen 4, 4' ist so groß wie möglich gewählt.

Gemäß Fig. 2 wird mit den Dämpfungselementen 6 die Übertragung von Schwingungen, die vom Arbeitsgerät 1 erzeugt werden, auf das Führungselement 15 so weit wie möglich unterbunden. Das Führungselement 15 ist als Deichsel ausgebildet, welche in ihrem Fußpunkt an einer Konsole 7 zur Einstellung der Arbeitshöhe und Einnahme einer Transportstellung verschwenkbar angelenkt ist. An ihrem Deichselkopf weist sie Führungsbügel und Bedienelemente 16 auf. Die Konsole 7 hat die Funktion eines starren Basisrahmens, um alle zur Befestigung und Anlenkung des Führungselements 15 notwendigen Elemente aufzunehmen.

An der Konsole 7 befinden sich zwei weitere parallele Lagerböcke 11 mit insgesamt vier Gegenlagern 21, 21' zu den maschinenseitigen Lagern 2, 2'. Die Verbindung eines maschinenseitigen Lagers 2, 2' und eines konsolenseitigen Gegenlagers 21, 21' erfolgt jeweils mit einem der Dämpfungselemente 6. Die vier Dämpfungselemente 6 sind als Gummipuffer mit Metallscheiben 9 an beiden Stirnseiten ausgeführt. Sie liegen mit ihren inneren Stirnseiten an den konsolenseitigen Lagerböcken 11 und mit ihren äußeren Stirnseiten an den maschinenseitigen Lagerböcken 8 an und werden über die Bolzen 5 gehalten, welche durch die Dämpfungselemente 6 zur Aufnahme in den Gegenlagern 21, 21' hindurchgeführt sind. In Längsrichtung des Führungselements 15 weisen die Dämpfungselemente 6 eine relativ geringe Steifigkeit auf.

Die Längsachse des Führungselements 15 verläuft quer zu den Querachsen 4, 4' . Ferner liegt der Fußpunktes des Führungselements 15 zwischen den Querachsen 4, 4'. Somit liegen zwei Lager 2, 21 oberhalb des Fußpunktes und die beiden anderen Lager 2', 21' befinden sich unterhalb des Fußpunktes. Durch diese Anordnung wird erreicht, dass alle vier Dämpfungselemente 6 und die zugehörigen Lager 2, 2'; 21, 21' durch das Eigengewicht des Führungsbügels 15 gleichmäßig belastet werden. Die Dämpfungselemente 6 werden dabei vorwiegend auf Schub beansprucht, so dass eine hohe Belastbarkeit und Lebensdauer erreicht wird. Trotz der guten Schwingungsisolation ist auch eine gute Steuerbarkeit des Arbeitsgeräts 1 gewährleistet.

An der Oberseite der Konsole 7 ist das Gelenk 14 für das Führungselement 15 angeordnet. Die Schwenkachse verläuft parallel zu den Querachsen 4, 4' , so dass durch Verschwenken des Führungselements 15 gemäß Pfeil 12 die Arbeitshöhe vom Bediener variiert werden kann. Eine Mindesthöhe kann wahlweise mit einer Stellschraube 29 eingestellt werden, die an der Konsole 7 angebracht ist.

Gemäß Fig. 2 und Fig. 3 ist das Führungselement 15 an seinem Fußpunkt durch eine Öffnung 26 in der Konsole 7 hindurch um einen Arm 23 verlängert, an dessen Ende ein Anschlag 27 angeordnet ist, der mit der Stellschraube 29 zusammenwirkt. Der Schwenkbereich des Arms 23 wird durch das Ende einer Stellschraube 29 begrenzt, die in einem Gewinde 31 an der Konsole 7 geführt von Hand über einen Drehknopf 30 betätigbar ist. Je weiter das Ende der Stellschraube 29 aus der Konsole 7 nach unten herausgedreht ist, um so steiler wird der Anstellwinkel des Arms 23, und damit erhöht sich die Arbeitshöhe des Führungselements 15. Das Führungselement 15 stützt sich durch sein Eigengewicht über den Arm 23 an der Stellschraube 29 ab. Eine Verschwenkung des Führungselements 15 über das Gelenk 14 nach oben ist ungehindert möglich, so dass es zum Beispiel in einer Gefahrensituation leicht hochklappbar ist.

Am freien Ende der Stellschraube 29 ist ein elastischer Anschlagpuffer 28 angeordnet, welcher die von der elastisch abgefederten Konsole 7 gedämpften Vibrationen der Arbeitsmaschine noch weiter verringert. Durch diese doppelte Dämpfung wird eine besonders gute Schwingungsisolation erreicht. Da der Anschlag 27 und die Stellschraube 29 vor der Schwenkachse des Führungselements 15 und teilweise unterhalb der Konsole 7 liegen, sind sie auch gut vor mechanischen Beschädigungen im Baustellenbetrieb und beim Transport geschützt.

Die Fig. 2, 4 und 5 zeigen einen Riegel 17, mit welchem das Führungselement 15 ferner in mindestes einer weiteren Arbeitsposition gemäß Fig. 4 arretiert und in einer Transportstellung fixiert werden können, die in Figur 5 dargestellt ist. In Fig. 2 ist der Riegel 17 in hochgeschwenkter Ruhestellung über eine Klemmhalterung 18 am Führungselement 15 fixiert, was bei normalem Arbeitsbetrieb der Fall ist.

Der Riegel 17 weist zwei beabstandete Riegelausnehmungen 24, 25 auf, welche die weitere Arbeitsposition und die Transportstellung festlegen. Fig. 4 veranschaulicht, wie der Riegel 17 nach unten umgelegt ist und die erste Riegelausnehmung 24 an einem konsolenseitigen Stift 32 eingehakt ist. Diese Verrieglung des Führungselements 15 in der weiteren Arbeitsposition wird dann vorgenommen, wenn der Bediener größere Kräfte zum Schieben oder Ziehen auf die Arbeitsmaschine ausüben will.

In Fig. 5 ist der Riegel 17 über seine zweite Riegelausnehmung 25 am Stift 32 eingehakt, wodurch das Führungselements 15 in seiner steilsten Position für Transportzwecke fixiert ist.

## Patentansprüche

1. Handgeführtes, selbstantreibendes bzw. selbstfortschreitendes Arbeitsgerät (1), bspw. eine Rüttelplatte, eine Vibrationswalze oder ein Stampfer, mit einem schwingungsgedämpften Führungselement (15), wobei am Arbeitsgerät (1) über vier verteilt angeordnete Verbindungspunkte eine Verbindung zu dem Führungselement (15) hergestellt ist, derart, dass an den Verbindungspunkten je ein elastisches Dämpfungselement (6) angeordnet ist und alle vier Dämpfungselemente (6) auf ihrer geräteabgewandten Seite mit einer Konsole (7) verbunden sind, und an der hierdurch elastisch abgefederten Konsole (7) das Führungselement (15) angeordnet ist, wobei das Führungselement (15) durch ein Gelenk (14) mit der Konsole (7) verbunden ist, **dadurch gekennzeichnet, dass** am Führungselement (15) ein Anschlag (27) angeordnet ist, der der Fixierung des Führungselements (15) in einer Arbeitsposition dient und der mit einer Stellschraube (29) an der elastisch abgefederten Konsole (7) zusammenwirkt, wobei die Stellschraube (29) und/oder der Anschlag (27) gedämpft ausgeführt ist und/oder wobei dämpfende Elemente am Kontaktbereich angeordnet sind.

2. Arbeitsgerät nach Anspruch 1,
**dadurch gekennzeichnet,**
**dass** die Verbindungspunkte sich an den Ecken eines Rechtecks befinden, und dass die Verbindungspunkte in Querrichtung des Arbeitsgeräts (1) möglichst weit beabstandet sind.

3. Arbeitsgerät nach Anspruch 2,
**dadurch gekennzeichnet,**
**dass** der Fußpunkt des Führungselements (15) innerhalb des Rechtecks zu liegen kommt.

4. Arbeitsgerät nach einem der vorhergehenden Ansprüche,
**dadurch gekennzeichnet,**
**dass** an den Verbindungspunkten arbeitsgerätseitige Lager (2,2') und konsolenseitige Lager (21, 21') beabstandet voneinander gegenüberliegen, und dass dazwischen jeweils ein Dämpfungselement (6) angeordnet ist.

5. Arbeitsgerät nach einem der vorhergehenden Ansprüche,
**dadurch gekennzeichnet,**
**dass** die Dämpfungselemente (6) als Gummipuffer ausgebildet sind.

6. Arbeitsgerät nach einem der vorhergehenden Ansprüche,
**dadurch gekennzeichnet,**
**dass** das Führungselement (15) zur Arbeitshöheneinstellung über das Gelenk (14) mit der Konsole (7) verbunden ist.

7. Arbeitsgerät nach Anspruch 6,
**dadurch gekennzeichnet,**
**dass** verschiedene Winkelstellungen des Führungselements (15) über einen Riegel (17) und/ oder die Stellschraube (29) einstellbar sind.

8. Arbeitsgerät nach Anspruch 7,
**dadurch gekennzeichnet,**
**dass** das Führungselement (15) einen Arm (23) mit dem den Schwenkwinkel begrenzenden Anschlag (27) aufweist, der mit der konsolenseitigen Stellschraube (29) zusammenwirkt, und dass der Arm (23) eine Verlängerung des Führungselements (15) über seine Schwenkachse hinaus ist.

9. Arbeitsgerät nach Anspruch 8,
**dadurch gekennzeichnet,**
**dass** der Eingriffsbereich des Anschlags (27) und der Stellschraube (29) schwingungsgedämpft ist.

## Claims

1. A hand-operated, automotive or auto-advancing working device (1), such as a vibrating plate, a vibrating roller or a tamper, with a vibratory damping guide lever (15), wherein a connection with the guide lever (15) is established via four junctures distributed in the arrangement of the working device (1) such that each juncture is provided with an elastic damping element (6) and each of the four elastic damping elements (6) are connected to a console (7) on the side that is turned away from the device, and wherein the guide lever (15) is arranged on the console (7), which is thus elastically damped, wherein the guide lever (15) is connected via a joint (14) to the console (7),
**characterized in that**
the guide lever (15) is provided with a stop (27) locking the guide lever (15) in a working position and working together with an adjusting screw (29) that is located at the elastically damped console (7), wherein the adjusting screw (29) and/or the stop (27) are designed to have damping properties and/or wherein damping elements are arranged in the contact area.

2. A working device according to claim 1,
**characterized in that**
the junctures are located in the corners of a rectangle and that the junctures are located at the widest possible distance between them in the cross-direction of the working device (1).

3. A working device according to claim 2,
**characterized in that**
the root point of the guide lever (15) lies within the rectangle.

4. A working device according to one of the preceding claims,
**characterized in that**
the bearings (2, 2') on the side of the working device and the bearings (21, 21') on the side of the console are located opposite each other on the junctures and at a distance from each other, and further comprising a damping element (6) arranged between the bearings (2, 2') of the working device and the bearings (21, 21') on the side of the console.

5. A working device according to one of the preceding claims,
**characterized in that**
the damping elements (6) are designed as rubber pads.

6. A working device according to one of the preceding claims,
**characterized in that**
the guide lever (15) is connected for adjusting its working height via a joint (14) to the console (7).

7. A working device according to claim 6,
**characterized in that**
different angular positions of the guide lever (15) can be adjusted via a bolt (17) and/or an adjusting screw (29).

8. A working device according to claim 7,
**characterized in that**
the guide lever (15) has an arm (23) with a stop (27) that limits the pivoting angle, and wherein the stop (27) works together with the adjusting screw (29) that is located on the side of the console (7) and the arm (23) is an extension of the guide lever (15) over its swivel axis.

9. A working device according to claim 8,
**characterized in that**
the contact zone of the stop (27) and of the adjusting screw (29) is vibratory damped.

## Revendications

1. Instrument de travail (1) guidé à la main, automoteur ou autopropulsé, par exemple plaque vibrante, rouleau dameur ou fouloir, avec un élément de guidage (15) amortissant les vibrations, dans lequel une liaison avec l'élément de guidage (15) est établie sur l'instrument de travail (1) par l'intermédiaire de quatre points de liaison répartis en disposant un élément d'amortissement élastique (6) à chacun des points de liaison et en reliant les quatre éléments d'amortissement (6) à une console (7) sur leur face opposée à l'instrument, et en disposant l'élément de guidage (15) sur la console (7) ainsi suspendue de façon élastique, l'élément de guidage (15) étant relié par une articulation (14) à la console (7),
**caractérisé en ce**
**qu'**il est prévu sur l'élément de guidage (15) une butée (27) qui sert à fixer l'élément de guidage (15) dans une position de travail et qui coopère avec une vis de réglage (29) sur la console (7) suspendue de façon élastique, la vis de réglage (29) et/ou la butée (27) étant amorties et/ou des éléments amortisseurs étant disposés sur la zone de contact.

2. Instrument de travail selon la revendication 1,
**caractérisé en ce**
**que** les points de liaison se trouvent aux coins d'un rectangle et en ce que les points de liaison sont écartés le plus loin possible dans le sens transversal de l'instrument de travail (1).

3. Instrument de travail selon la revendication 2,
**caractérisé en ce**
**que** le pied de l'élément de guidage (15) se trouve à l'intérieur du rectangle.

4. Instrument de travail selon l'une des revendications précédentes,
**caractérisé en ce**
**que** sont prévus aux points de liaison des supports (2, 2') du côté de l'instrument de travail et des supports (21, 21') du côté de la console et en ce qu'un élément d'amortissement (6) est disposé entre chacun de ceux-ci.

5. Instrument de travail selon l'une des revendications précédentes,
**caractérisé en ce**
**que** les éléments d'amortissement (6) sont conçus comme des tampons en caoutchouc.

6. Instrument de travail selon l'une des revendications précédentes,
**caractérisé en ce**
**que** l'élément de guidage (15) est relié à la console (7) par l'articulation (14) en vue du réglage de la hauteur de travail.

7. Instrument de travail selon la revendication 6,
**caractérisé en ce**
**que** différentes positions angulaires de l'élément de guidage (15) peuvent être réglées à l'aide d'une targette (17) et/ou de la vis de réglage (29).

8. Instrument de travail selon la revendication 7,
**caractérisé en ce**
**que** l'élément de guidage (15) possède un bras (23) avec la butée (27) limitant l'angle de pivotement, qui coopère avec la vis de réglage (29) du côté de la console, et en ce que le bras (23) est un prolongement de l'élément de guidage (15) au-delà de son axe de pivotement.

9. Instrument de travail selon la revendication 8,
**caractérisé en ce**
**que** la zone de préhension de la butée (27) et de la vis de réglage (29) est amortie contre les vibrations.
